# EUROPÄISCHE PATENTSCHRIFT

(11) **EP 0 222 402 B1**
(45) Veröffentlichungstag und Bekanntmachung des Hinweises auf die Patenterteilung: **07.03.1990**
(21) Anmeldenummer: 86115779.0
(22) Anmeldetag: 13.11.1986
(51) Int. Cl.: F01P 5/06, F02F 1/34, F01P 1/02

(54) **Kühlluftführung in einer luftgekühlten Brennkraftmaschine**
Cooling air guiding device for an air cooled internal-combustion engine
Guidage de l'air de refroidissement d'un moteur à combustion refroidi par air

(30) Priorität: 15.11.1985 DE 3540489
(43) Veröffentlichungstag der Anmeldung: 20.05.1987
(73) Patentinhaber: Klöckner-Humboldt-Deutz Aktiengesellschaft, 51149 Köln (DE)
(72) Erfinder: Stadler, Hans, D-5060 Bergisch Gladbach 1 (DE)

(56) Entgegenhaltungen:
- DE-A- 3 540 488
- DE-C- 880 823
- NL-C- 11 851

## Beschreibung

Die Erfindung betrifft eine luftgekühlte Brennkraftmaschine mit einer Kühlluftführung gemäß dem Oberbegriff des Anspruchs 1.

Eine luftgekühlte Brennkraftmaschine dieser Art ist aus der DE-C- 11 35 711 bekannt. Das zur Erzeugung des Kühlluftstroms angeordnete Gebläse ist neben dem ersten Zylinder liegend so befestigt, daß der eintretende Kühlluftstrom neben dem ersten Zylinder in die Kühlluftführung eintritt. Die Kühlrippen der Zylinderköpfe sind dabei quer zur Längsmittelachse der Zylinderreihe angeordnet, da die Kühlluft - auch im Bereich des ersten Zylinders - im wesentlichen quer zur Längsmittelachse die Zylinderreihe durchströmt.

Der seitliche Versatz des Gebläses zur Zylinderkopfreihe, (Abstand Längsmittelachse - Gebläse zur Längsmittelachse - Zylinderkopfreihe) bestimmt wesentlich die Einbaubreite eines luftgekühlten Motors. Dieser Versatz kann nicht beliebig verringert werden, da insbesondere die quergestellten Kühlrippen des dem Gebläse benachbarten ersten Zylinders den Gebläseaustritt versperren und so den Wirkungsgrad verringern würde.

Der Erfindung liegt die Aufgabe zugrunde, die Kühlluftführung einer luftgekühlten Brennkraftmaschine derart auszubilden, daß der seitliche Versatz des Gebläses zur Längsmittelachse der Zylinderreihe möglichst gering gehalten werden kann.

Diese Aufgabe wird erfindungsgemäß durch die kennzeichnenden Merkmale des ersten Anspruchs gelöst. Aufgrund der im Überdeckungsbereich des Gebläses und der Zylinderreihe etwa in Strömungsrichtung des einströmenden Kühlluftstroms ausgerichteten Kühlrippen wird eine Behinderung der einströmenden Kühlluft weitgehend vermieden. Die erfindungsgemäß angeordneten Kühlrippen lenken innerhalb des ersten Zylinderkopfes die Kühlluft von ihrer Einströmrichtung in Querrichtung um. Dabei sind die Kühlrippen vorzugsweise etwa parallel zur Längsmittelachse der Zylinderreihe ausgerichtet. Durch diese Maßnahmen kann die Einbaulänge und Einbaubreite eines luftgekühlten Motors erheblich reduziert werden.

Weitere Merkmale der Erfindung ergeben sich aus den weiteren Ansprüchen, der Beschreibung und den Zeichnungen, die Ausführungsbeispiele der Erfindung zeigen und im folgenden näher beschrieben sind. Es zeigen:
Fig. 1 in Draufsicht einen Schnitt durch die Kühlluftführung einer Brennkraftmaschine in Höhe der Zylinderköpfe längs der Linie B-B in Fig. 2,
Fig. 2 eine Ansicht gemäß Pfeil A aus Fig. 1 auf das Kühlgebläse mit dahinter angeordneten Zylinderköpfen,
Fig. 3 eine Draufsicht auf einen Zylinderkopf mit einer Kühlrippenanordnung anderer Ausführung,
Fig. 4 eine Draufsicht auf einen Zylinderkopf mit einer weiteren Ausführungsmöglichkeit der Kühlrippen

Der in Fig. 1 dargestellte Schnitt zeigt mehrere in einer Reihe hintereinander angeordnete Zylinder 1,2,3, die einen Blockzylinderkopf tragen. Der Blockzylinderkopf ist mittels Befestigungsschrauben, die durch Zylinderkopfpfeifen 21 in die Zylinderblöcke eingeschraubt sind,, an diesem befestigt. Zur Kühlung liegt in Längsrichtung der Zylinderreihe 5 im Bereich des ersten Zylinders 1 ein Gebläse 4, das im gezeigten Ausführungsbeispiel als Axialgebläse ausgeführt ist. Das Gebläse 4 hat einen Gehäusemantel 17, in dem ein Leitrad 17a angeordnet ist, das die Nabe des Gebläserades 17b zentrisch hält. Das Gebläse 4 erzeugt einen Kühlluftstrom K, der im wesentlichen parallel zur Längsmittelachse 14 der Zylinderreihe 5 gerichtet ist. An das vor der Zylinderreihe 5 angeordnete Gebläse 4 schließt eine Kühlluftführung 7 an, die den in Längsrichtung der Zylinderreihe 5 eintretenden Kühlluftstrom K derart umleitet, daß die Kühlluft im wesentlichen quer zur Zylinderreihe diese durchströmt und in Pfeilrichtung 6 austritt. Die Kühlrippen 20 der Zylinderköpfe 1 a,2a,3a sind - gemäß der Strömung in Pfeilrichtung 6 - quer zur Zylinderreihe 5 angeordnet und liegen im wesentlichen rechtwinklig zur Längsmittelachse 14.

Zur Reduzierung der Einbaulänge sowie der Einbaubreite eines luftgekühlten Motors ist nunmehr vorgesehen, das Gebläse 4 derart anzuordnen, daß ein Teil des Kühlluftstroms K in Längsrichtung der Zylinderreihe 5 auf den ersten Zylinderkopf 1a auftrifft. Hierzu ist das Gebläse 4 derart angeordnet, daß seine Längsmittelachse 15 parallel zur Längsmittelachse 14 der Zylinderreihe 5 liegt, wobei eine äußere Mantellinie 16 des Gehäusemantels 17 in der Längsmittelebene 14a (Fig. 2) der Zylinderreihe 5 liegt. Der Querschnitt 12 des Axialgebläses 4 überdeckt sich dabei - in Pfeilrichtung A gesehen - teilweise mit dem ersten Zylinder 1 bzw. dessen Zylinderkopf 1a (Fig. 2). Die im Überdeckungsbereich des Gebläses 4 mit dem ersten Zylinder 1 liegenden Kühlrippen 8,9,10 des Zylinderkopfes 1a sind gemäß der Erfindung etwa in Strömungsrichtung des einströmenden Kühlluftstroms K ausgerichtet. Sie liegen vorzugsweise parallel zur Längsmittelachse 14 der Zylinderreihe 5. Es kann auch zweckmäßig sein, die Kühlrippen in einem Winkel zur Längsmittelachse 14 anzuordnen, wobei dieser Winkel ein zum Gebläse 14 offener, stumpfer Winkel oder ein spitzer Winkel sein kann. Die der Kühlluftführung 7 unmittelbar benachbarte Kühlrippe 8 ist am längsten ausgebildet, während die zwischen der Kühlrippe 8 und der Längsmittelachse 14 liegenden Kühlrippe 9,10 zur Längsmittelachse 14 hin mit abnehmender Länge ausgebildet sind. Hierbei erstrecken sich die Kühlrippen 8,9,10 vorzugsweise bis etwa an eine Gerade 19, die mit der Längsmittelachse 14 einen zum Gebläse 4 offenen Winkel 18 bildet. Dieser Winkel kann ein spitzer oder ein stumpfer Winkel sein, wobei ein stumpfer Winkel vorgezogen wird.

In Draufsicht gesehen sind die Kühlrippen 8,9,10 im Ausführungsbeispiel nach Fig. 1 etwa über ein Viertel der Fläche des Zylinderkopfes 1a verteilt und in Strömungsrichtung der einströmenden Kühlluft K parallel zur Längsmittelachse 14 ausgerichtet, während die übrigen Kühlrippen 20 über die restliche Fläche des Zylinderkopfes 1a verteilt sind und quer zum Kühlluftstrom K (im rechten Winkel zur Längsmittelachse 14) liegen.

Im dargestellten Ausführungsbeispiel ist als bevorzugte Ausführungsform eine Zylinderkopfreihe gezeigt, bei der nur der erste Zylinderkopf 1a einige in Strömungsrichtung der einströmenden Kühlluft ausgerichtete Kühlrippen 8,9,10 aufweist. Es kann vorteilhaft sein, auch die folgenden Zylinderköpfe mit einer oder mehreren Kühlrippen zu versehen, die in Längsrichtung der Zylinderkopfreihe ausgerichtet sind.

Die Kühlrippen 8,9,10 sind gemäß Fig. 1 getrennt von dem quer zur Längsmittelachse 14 liegenden Kühlrippen 20 angeordnet. Diese Trennung kann so vorgesehen sein, daß eine Art Kanal zwischen den in Längsrichtung und den in Querrichtung ausgerichteten Rippen gebildet ist.

Es kann zur widerstandsarmen Kühlluftumlenkung vorteilhaft sein, einige oder alle in Längsrichtung der Zylinderreihe ausgerichteten Kühlrippen 8.1, 9.1, 10.1 so auszubilden, daß sie jeweils in eine quergestellte Kühlrippe 20.1 übergehen (Fig. 3 und 4). Die Übergänge sind dabei mit großen Umlenkradien R ausgebildet, die zur widerstandsarmen Luftumlenkung beitragen. In Fig. 4 ist eine Ausbildung gezeigt, bei der der Übergang aus einem geraden Rippenteilstücke 30 gebildet ist, das mit entsprechend gewählten Übergangsradien an die parallel zur Längsmittelachse 14 liegende Kühlrippe 8.1 bzw. 9.1 bzw. 10.1 und die zugeordnete, rechtwinklig zur Längsmittelachse 14 liegende Kühlrippe 20.1 anschließt. In dieser Ausführungsform sind die Kühlrippen 8.1, 9.1, 10.1 und 20.1 entsprechend der Längserstreckung der Rippenteilstücke 30 kürzer ausgebildet. Die Rippenteilstücke 30 liegen bzw. unter einem Winkel von etwa 45_{°} zur Längsmittelachse.

Die vorderste, dem Gebläse 4 benachbarte, quergestellte Kühlrippe 11 des Zylinderkopfes 1a ist in Draufsicht L-förmig ausgebildet, wobei ihr kleinerer Schenkel 11 a in der Ebene 14a (Fig. 2) der Längsmittelachse 14 der Zylinderreihe 5 liegt.

Sowohl die quergestellten Kühlrippen 20 wie die in Längsrichtung ausgerichteten Kühlrippen 8,9,10 und 11 a sind als tragende Elemente zur Abstützung des Brennraumbodens 22 gegen den Ventil- oder/ und Nockenwellentrog 13 ausgebildet.

## Patentansprüche

1. Luftgekühlte Brennkraftmaschine mit mehreren in einer Reihe angeordneten Zylindern (1, 2, 3) sowie einem im Bereich des ersten Zylinders angeordneten Gebläse (4), das einen in Längsrichtung der Zylinderreihe (5) gerichteten Kühlluftstrom (K) erzeugt, der mittels einer Luftführung (7) umgelenkt und weitgehend quer durch die Zylinderreihe (5) geführt ist, dadurch gekennzeichnet, daß das Gebläse (4) derart benachbart zum ersten Zylinder (1) angeordnet ist, daß ein Teil seines Kühlluftstromes (K) in Längsrichtung der Zylinderreihe (5) auf den ersten Zylinder (1) auftrifft, und daß in diesem Bereich zumindest einige Kühlrippen (8, 9, 10, 8.1, 9.1, 10.1) des Zylinderkopfes (1a) vorzugsweise des ersten Zylinders (1) auf zumindest einem Teil der Längserstreckung der Kühlrippen etwa in Strömungsrichtung des Kühlluftstromes (K) ausgerichtet sind.

2. Brennkraftmaschine nach Anspruch 1,
dadurch gekennzeichnet, daß die Kühlrippen (8,9,10) etwa parallel zur Längsmittelachse (14) der Zylinderreihe (5) ausgerichtet sind.

3. Brennkraftmaschine nach Anspruch 1 mit einem Axialgebläse (4), dadurch gekennzeichnet, daß sich der Querschnitt (12) des Axialgebläses (4) teilweise mit dem ersten Zylinder (1) der Zylinderreihe (5) überdeckt (Fig. 2).

4. Brennkraftmaschine nach einem der Ansprüche 1 bis 3, mit einem Axialgebläse (4), dessen Längsmittelachse (15) parallel zur Längsmittelachse (14) der Zylinderreihe (5) liegt,
dadurch gekennzeichnet, daß eine Mantellinie (16) der äußeren Gehäusemantelfläche (17) des Axialgebläses (4) gleichachsig zur Längsmittelachse (14) der Zylinderreihe (5) liegt.

5. Brennkraftmaschine nach einem der Ansprüche 1 bis 4,
dadurch gekennzeichnet, daß die in Strömungsrichtung des Kühlluftstroms (K) ausgerichteten Kühlrippen (8,9,10) etwa auf einer Geraden (19) enden, die mit der Längsmittelachse (14) einen zum Gebläse (4) offenen, stumpfen Winkel (18) bildet.

6. Brennkraftmaschine nach Anspruch 5,
dadurch gekennzeichnet, daß die der Kühlluftführung (7) benachbarte, in Strömungsrichtung der einströmenden Kühlluft (K) ausgerichtete Kühlrippe (8) die längste Ersteckung hat.

7. Brennkraftmaschine nach einem der Ansprüche 1 bis 6,
dadurch gekennzeichnet, daß die vorderste quer zur Zylinderkopfreihe (5) liegende Kühlrippe (11) in Draufsicht L-förmig ausgebildet und mit ihrem kleineren Schenkel (11 a) in der Längsmittelebene (14a) (Fig. 2) der Längsmittelachse (15) der Zylinderreihe (5) liegt.

8. Brennkraftmaschine nach einem der Ansprüche 1 bis 6,
dadurch gekennzeichnet, daß zumindest einige der in Strömungsrichtung des Kühlluftstroms (K) ausgerichteten Kühlrippen (8,9,10 bzw. 8.1, 9.1, 10.1) in die quer zur Längsmittelachse (14) liegenden Rippen (20.1) übergehen, wobei die Übergänge zur widerstandsarmen Luftumlenkung entsprechend große Umlenkradien aufweisen.

9. Brennkraftmachine nach einem der Ansprüche 1 bis 6,
dadurch gekennzeichnet, daß zumindest einige der quer zur Längsmittelachse (14) der Zylinderreihe (5) angeordneten Kühlrippen (20) getrennt von den in Längsrichtung der Längsmittelachse (14) ausgerichteten Kühlrippen (8,9,10) angeordnet sind.

10. Brennkraftmaschine nach einem der Ansprüche 1 bis 9,
dadurch gekennzeichnet, daß ausschließlich einige Kühlrippen(8,9,10) des ersten Zylinderkopfes (1a) in Strömungsrichtung des einströmenden Kühlluftstroms (K) ausgerichtet sind.

11. Brennkraftmaschine nach Anspruch 8,
dadurch gekennzeichnet, daß alle in Strömungsrichtung des Kühlluftstroms (K) ausgerichtete Rippen (8.1,9.1,10.1) mit je einer quer zur Längsmittelachse (14) liegenden Rippe (20) verbunden sind.

12. Brennkraftmaschine nach Anpruch 8 oder 11,
dadurch gekennzeichnet, daß jede zweite quer zur Längsmittelachse (14) liegende Rippe (20) mit einer in Strömungsrichtung des Kühlluftstroms (K) ausgerichteten Rippe (8.1, 9.1, 10.1) verbunden ist.

## Claims

1. An air-cooled internal combustion engine having a plurality of cylinders (1, 2, 3) arranged in one row and a fan (4) arranged in the region of the first cylinder, the fan serving to generate a stream (K) of cooling air pointing in the longitudinal direction of the row (5) of cylinders, wherein the flow of the air stream is deflected by an air baffle (7) and ducted in a direction substantially transverse to the cylinder row (5), characterized in that the fan (4) is arranged in such vicinity of the first cylinder (1) that a part of its air stream (K) strikes the first cylinder (1) along the cylinder row's (5) longitudinal direction, and in that in this region at least some cooling fins (8, 9, 10, 8.1, 9.1, 10.1) of the cylinder head (1a) of, preferably, the first cylinder (1) are over at least a part of their longitudinal extent substantially in alignment with the direction of flow of the air stream (K).

2. An internal combustion engine according to claim 1, characterized in that the cooling fins (8, 9, 10) extend substantially parallel with the main axis (14) of the row (5) of cylinders.

3. An internal combustion engine according to claim 1 and including the axial-flow fan (4), characterized in that a part of the fan's (4) cross-sectional area (12) overlaps the first cylinder (1) of the cylinder row (5) (Fig. 2).

4. An internal combustion engine according to any of the claims 1 to 3 and including the axial-flow fan (4), the main axis (15) of which extends parallel with the main axis (14) of the row (5) of cylinders, characterized in that a generatrix (16) of the fan's external casing surface (17) extends equiaxially with the main axis (14) of the row (5) of cylinders.

5. An internal combustion engine according to any of the claims 1 to 4, characterized in that the cooling fins (8, 9, 10) in alignment with the air stream's (K) direction of flow terminate at about a straight line (19), and in that the latter and the main axis (14) define between them an obtuse angle (18) which is open in the direction of the fan (4).

6. An internal combustion engine according to claim 5, characterized in that the cooling fin (8) disposed closest to the baffle (7) and extending in the flow direction of the incoming air stream (K) is the longest in range.

7. An internal combustion engine according to any of the claims 1 to 6, characterized in that a cooling fin (11), which is the foremost one of fins arranged transversely to the cylinder row (5), is - in a plan view thereof - L-shaped, and in that the small leg (11a) thereof is contained in the longitudinal median plane (14a) (Fig. 2) containing the longitudinal axis (15) of the row (5) of cylinders.

8. An internal combustion engine according to any of the claims 1 to 6, characterized in that at least some of the fins (8, 9, 10 or 8.1, 9.1, 10.1) extending in alignment with the flow direction of the cooling air stream (K) pass into respective fins (20.1) arranged transversely to the main axis (14), and in that, in order to reduce resistance to the deflection of the air, the fin sections forming the respective passages are bent at suitably large radii.

9. An internal combustion engine according to any of the claims 1 to 6, characterized in that at least some of the fins (20) arranged transversely to the main axis (14) of the row (5) of cylinders are separated from the fins (8, 9, 10) extending in the longitudinal direction of the main axis (14).

10. An internal combustion engine according to any of the claims 1 to 9, characterized in that some of the cooling fins (8, 9, 10) of only the first cylinder head (1a) are in alignment with the direction of flow of the incoming air stream (K).

11. An internal combustion engine according to claim 8, characterized in that each of the fins (8.1, 9.1, 10.1) extending in alignment with the direction of flow of the air stream (K) is connected to a respective one of the fins (20) arranged transversely to the main axis (14).

12. An internal combustion engine according to claim 8 or claim 11, characterized in that each second fin (20) arranged transversely to the main axis (14) is connected to a respective one of the fins (8.1, 9.1, 10.1) extending in alignment with the direction of flow of the air stream (K).

## Revendications

1.- Moteur à combustion interne refroidi à l'air, avec plusieurs cylindres (1, 2, 3) disposés en une rangée, ainsi qu'avec un ventilateur (4) disposé au voisinage du premier cylindre et qui produit un courant d'air de refroidissement (K) orienté en direction longitudinale de la rangée (5) des cylindres, ce courant d'air étant. dévié par un déflecteur d'air (7) et guidé dans une large mesure transversalement à travers la rangée (5) des cylindres, moteur caractérisé en ce que le ventilateur (4) est disposé de façon telle au voisinage du premier cylindre (1), qu'une partie de son courant d'air de refroidissement (K) arrive sur le premier cylindre (1) en direction longitudinale de la rangée (5) des cylindres, et que dans cette zone, au moins quelques ailettes de refroidissement (8, 9, 10; 8.1, 9.1, 10.1) de la tête (1 a), de préférence du premier cylindre (1), sont orientées, sur au moins une partie de l'étendue longitudinale de ces ailettes, à peu près dans la direction d'écoulement du courant d'air de refroidissement (K).

2.- Moteur à combustion interne selon la revendication 1, caractérisé en ce que les ailettes de refroidissement (8, 9, 10) sont orientées à peu près parallèlement à l'axe médian longitudinal (14) de la rangée (5) des cylindres.

3.- Moteur à combustion interne selon la revendication 1 avec un ventilateur axial (4), moteur caractérisé en ce que la section transversale (12) du ventilateur axial (4) se recouvre partiellement avec le premier cylindre (1) de la rangée (5) des cylindres (figure 2).

4.- Moteur à combustion interne selon une des revendications 1 à 3, avec un ventilateur axial (4) dont l'axe médian longitudinal (15) est parallèle à l'axe médian longitudinal (14) de la rangée (5) des cylindres, moteur caractérisé en ce que l'axe d'une ligne- enveloppe (16) de la surface-enveloppe (17) du carter du ventilateur axial (4) est confondu avec l'axe médian longitudinal (14) de la rangée (5) des cylindres.

5.- Moteur à combustion interne selon une des revendications 1 à 4, caractérisé en ce que les ailettes de refroidissement (8, 9, 10), orientées dans la direction d'écoulement du courant d'air de refroidissement (K), se terminent à peu près sur une droite (19) qui forme avec l'axe médian longitudinal (14) un angle obtus (18) ouvert vers le ventilateur (4).

6.- Moteur à combustion interne selon la revendication 5, caractérisé en ce que l'ailette de refroidissement (8), voisine du déflecteur d'air de refroidissement (7) et orientée dans la direction d'écoulement de l'air de refroidissement (K) entrant, a l'étendue la plus longue.

7.- Moteur à combustion interne selon une des revendications 1 à 6, caractérisé en ce que l'ailette de refroidissement (11) placée tout à fait en avant transversalement à la rangée (5) des cylindres, présente, en vue de dessus, une forme en L, tandis que sa branche la plus petite (11 a) se situe dans le plan médian longitudinal (14a) (figure 2) de l'axe médian longitudinal (14) de la rangée (5) des cylindres.

8.- Moteur à combustion interne selon une des revendications 1 à 6, caractérisé en ce qu'au moins quelques unes des ailettes de refroidissement (8, 9, 10; 8.1, 9.1, 10.1), orientées dans la direction d'écoulement du courant d'air de refroidissement (K), se transforment en des ailettes (20.1) placées transversalement par rapport à l'axe médian longitudinal (14), les transitions comportant des rayons de courbure d'une importance adéquate pour permettre une déviation de l'air avec peu de résistance.

9.- Moteur selon une des revendications 1 à 6, caractérisé en ce qu'au moins quelques unes des ailettes de refroidissement (20) disposées transversalement par rapport à l'axe médian longitudinal (14) de la rangée (5) des cylindres, sont disposées séparément des ailettes de refroidissement (8, 9, 10) orientées en direction longitudinale de l'axe médian longitudinal (14).

10.- Moteur selon une des revendications 1 à 9, caractérisé en ce qu'exclusivement quelques ailettes de refroidissement (8, 9, 10) de la première tête de cylindre (1 a), sont orientées dans la direction d'écoulement du courant d'air de refroidissement (K) entrant.

11.- Moteur selon la revendication 8, caractérisé en ce que toutes les ailettes (8.1, 9.1, 10.1), orientées dans la direction d'écoulement du courant d'air de refroidissement (K), sont chacune reliées à une ailette (20) placée transversalement par rapport à l'axe médian longitudinal (14).

12.- Moteur à combustion interne selon la revendication 8 ou 11, caractérisé en ce que chaque seconde ailette de refroidissement (20), placée transversalement par rapport à l'axe médian longitudinal (14), est reliée à une ailette de refroidissement (8.1, 9.1, 10.1) orientée dans la direction d'écoulement du courant d'air de refroidissement (K).
